# EUROPÄISCHE PATENTSCHRIFT

(11) **EP 2 759 346 B1**
(45) Veröffentlichungstag und Bekanntmachung des Hinweises auf die Patenterteilung: **13.03.2019**
(21) Anmeldenummer: 14152035.3
(22) Anmeldetag: 21.01.2014
(51) Int. Cl.: B02C 18/00, B02C 18/16, B02C 18/22, B02C 25/00

(54) **Shredder**
Shredder
Broyeur

(30) Priorität: 26.01.2013 DE 102013001260
(43) Veröffentlichungstag der Anmeldung: 30.07.2014
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- DE-A1-102007 020 222
- DE-U1-202006 012 363
- US-A1- 2007 246 582

## Beschreibung

### I. Anwendungsgebiet

Die Erfindung betrifft einen Shredder / Aktenvernichter für blattförmiges Material, wie z.B. Papier und dergleichen Material oder ähnlichen Datenträgern gemäß dem Oberbegriff des Anspruches 1.

### II. Technischer Hintergrund

Aus der Schrift DE 10 2007 020 222 A1 ist ein Shredder bekannt, der eine zylindrische Walze aufweist, die in den Aufnahmeschlitz für das zu zerkleinernde Gut hineinragt. Die Walze ist an einer schwenkbaren Gabel drehbar gelagert und eine Feder wirkt derart auf die Gabel ein, sodass die Walze eine definierte Position in dem Aufnahmeschlitz einnimmt. Wird nun zu viel zu zerkleinerndes Gut dem Aufnahmeschlitz zugeführt, so werden die Walze und damit auch die Gabel von dem Schlitzbereich weggedrängt. Bei dieser Bewegung wird ein Schalter betätigt, der dann den Elektromotor für das Schneidwerk stoppt. Die zylindrische Walze und die gegenüberliegende Seite des Aufnahmeschlitzes wirken hier gewissermaßen als Dicken-Sensor, um eine Überlastung des Schneidwerkes und/oder des Elektromotors zu verhindern.

In der Schrift US 2006/0219827 A1 werden Dicken-Sensoren beschrieben, die translatorisch oder auch rotatorisch bewegbar sind und in den Aufnahmeschlitz hineinragen. Auch hier ist es wiederum so, wie beim vorgenannten Stand der Technik, dass sich der Spalt in dem Aufnahmeschlitz in Abhängigkeit von der Menge des zu zershreddernden Gutes - z.B. Papier - ändert.

Auch in der Schrift US 2010/0320299 A1 wirkt ein Dicken-Sensor, der zylindrisch ausgebildet ist und mit einem Teil seiner Mantelfläche in den Aufnahmeschlitz eines Shredders hineinragt. Dieser Zylinder ist exzentrisch gelagert und wird mittels einer Zugfeder in seiner Ruhelage gehalten. Wird dort nun zu viel Papier in den Aufnahmeschlitz eingeführt, so kommt es zur Reibung zwischen dem Papier und dem Zylinder, wodurch dieser in den Aufnahmeschlitz hinein schwenkt (gewissermaßen einen Keil bildet) und dadurch die Papierzufuhr blockiert.

Den Aktenvernichtern nach dem Stand der Technik ist gemeinsam, dass der Aufnahmeschlitz im Bereich des Dicken-Sensors in seiner Breite veränderlich ist. In dem einen Fall benötigt man einen zusätzlichen Schwenkmechanismus, um eine Walze des Dicken-Sensors aus dem Aufnahmeschlitz herauszuführen, während in dem
anderen Fall der Schlitz noch weiter verengt wird, wenn zu viel Papier in dem Aufnahmeschlitz steckt. Hierbei kommt es zu großen Kräften zwischen dem Dicken-Sensor und dem Schneidwerk, weil das Schneidwerk wegen seiner Nachlaufzeit noch weiter an dem Papier zerrt, während es am Dicken-Sensor bereits blockiert wird.

### III. Darstellung der Erfindung

### Technische Aufgabe

Ausgehend von Vorgenanntem ist es daher Aufgabe der Erfindung einen Shredder / Aktenvernichter mit einer Schalteinheit bzw. eine Schalteinheit für einen Shredder / Aktenvernichter zu finden, der die Nachteile aus dem genannten Stand der Technik zumindest reduziert.

### Lösung der Aufgabe

Die Aufgabe wird durch einen Shredder mit den Merkmalen des Patentanspruches 1 gelöst. Die nachgeordneten Patentansprüche offenbaren bevorzugte Ausführungsvarianten der Erfindung.Die Schalteinheit des erfindungsgemäßen Shredders enthält zumindest einen - im Sinne von Prüfen - die Dicke des zugeführten Stapels von blattförmigen Material fühlenden Sensor (Dicken-Sensor) sowie Mittel, welches bei überschreiten eines eingestellten Grenzwertes einen Unterbrecher betätigt, welcher den Stromkreis für den Antrieb des Schneidwerkes des Shredders unterbricht, oder ein Schaltsignal an eine Steuereinheit des Shredders sendet, worauf die Steuereinheit mit dem Antrieb des Shredders kommuniziert.

Der Gegenstand der Erfindung unterscheidet sich insbesondere vom Stand der Technik dadurch, dass der Dicken-Sensors, beispielsweise bei der Zuführung von zu viel Papier, zum einen nicht aus dem Aufnahmeschlitz heraus schwenkt, sondern sich lediglich um seine Längsachse um einen kleinen Betrag konzentrisch dreht, wodurch ein Schalter betätigt wird, der wiederum das entsprechende Signal zu einer Steuerung des Shredders weiterleitet oder den Unterbrecher betätigt oder selbiger ist.
Auch wird gemäß der Erfindung der Dicken-Sensor durch die Reibungskräfte zwischen dem zugeführten blattförmigen Material - beispielsweise Papier - und ihm nicht weiter in den Aufnahmeschlitz hineingezogen, wodurch es nicht zu Zugspannungen zwischen dem Dicken-Sensor und dem Schneidwerk kommen kann, wie es bei bekannten Lösungen, z.B. nach der US 2006/0219827 A1 der Fall ist.

Weil der Dicken-Sensor nach der Erfindung zur Erzeugung eines Schaltsignales bzw. Schaltbewegung lediglich um seine Längsachse schwenkt, werden weniger Bauteile für den Dicken-Sensor benötigt und man kann zudem die ganze Konstruktion insgesamt stabiler bauen. Ein weiterer Vorteil sind einfache Bauteile für den Dicken-Sensor an sich und für die mit dem Dicken-Sensor gekoppelte elektrische/elektronische Schalteinheit, die gegenüber den Lösungen nach dem Stand der Technik mit geringerem Aufwand herstellbar und montierbar sind.
Insbesondere erlaubt die Erfindung die Verwendung einfacher Schalter im elektrischen/elektronischen Schaltkreis und/oder Stromkreis des Shredders. Dies wird möglich, da der Grenzwert für die maximale Blattzahl des zugeführten Materials durch den Abstand zwischen dem aktiven und dem passiven Teil des Dicken-Sensors, dem sogenannten Spalt, genauer gesagt, der Spaltdicke, definiert wird. Obwohl lediglich einfache Schalter ohne große Anforderungen an deren Schaltgenauigkeit verwendet werden, ist mit dem Dicken-Sensor nach der Erfindung eine hohe Prüfgenauigkeit erreichbar. Zudem wird auch die Prozesssicherheit verbessert, da ein Flattern / Schwingen des bereits vom Schneidwerk erfassten und gezogenen Materials nur sehr geringe bzw. keine Auswirkungen mehr auf die Sensorelemente des Dicken-Sensors hat.

Bevorzugte Ausführungsvarianten der Erfindung sind die Gegenstände mit den Merkmalen von wenigstens einem der Patentansprüche 2 bis 13.

### Ausführungsbeispiele

Die Erfindung wird anhand von schematisch in Zeichnungen gezeigten, bevorzugten, die Erfindung jedoch nicht einschränkenden, Ausführungsbeispielen näher und in Details erläutert. Es zeigen
- Fig. 1: eine erste Ausgestaltung des erfindungsgemäßen Shredders;
- Fig. 2: eine zweite Ausgestaltung des erfindungsgemäßen Shredders;
- Fig. 3: eine dritte Ausgestaltung des erfindungsgemäßen Shredders.

Den nachfolgenden Ausführungen soll vorausgestellt werden, dass Begriffe wie "oben", "unten", "links" und "rechts" sich nur auf die jeweilige Darstellung in den Figuren beziehen und dass die tatsächlichen Anordnungen von diesen Begrifflichkeiten abweichen können. Auch können die Dimensionierungen der realen Bauteile von den Dimensionierungen in den Figuren abweichen. Weiterhin wird hervorgehoben, dass gleiche Bauteile in den verschiedenen Figuren immer mit den gleichen Bezugszeichen versehen sind; sie haben auch jeweils die gleiche Bedeutung, auch wenn sie in der Beschreibung der Ausführungsvarianten nicht zu jeder Figur ausdrücklich genannt werden.

In der Figur 1 ist von dem erfindungsgemäßen
Shredder / Aktenvernichter nur die Baugruppe gezeigt, in welcher der Gegenstand der Erfindung angeordnet ist, das Schneidwerk 1 samt Gehäuse als Ausschnitt, mit Blick in den Innenraum. Das Schneidwerk 1 umfasst ein Schneidwalzenpaar 6. Ein dazugehörendes Getriebe, ein Elektromotor und eine Steuerung sind in dieser Darstellung weggelassen worden. Diese Bauteile eine Shredders sind aber an sich aus dem Stand der Technik bekannt.
Von einer Oberseite des Gehäuses 2 des Schneidwerks 1 wird das zu zerkleinernde Gut - beispielsweise mehrere Lagen blattförmigen Papiers - über einen Aufnahmeschlitz 4 dem Schneidwalzenpaar 6 zugeführt. Der Aufnahmeschlitz 4 reicht von der Oberseite des Gehäuses 2 im Wesentlichen bis hinunter zu dem Einzugsbereich 19 des Schneidwalzenpaares 6.

Die Schneidwalzen 6 können derart ausgebildet sein, dass sie aus miteinander kämmenden Zylinderabschnitten aufgebaut sind und dadurch Papierstreifen erzeugen, oder sie können auch noch zusätzlich mit einer strukturierten Oberfläche versehen sein, sodass sie die Papierstreifen in ihrer Länge weiter zerkleinern.
Das zerkleinerte Gut verlässt dann im unteren Abschnitt 3 des Gehäuses des Schneidwerks 1 das Schneidwalzenpaar 6 und fällt in den ebenfalls nicht dargestellten Auffangbehälter.

Damit ein Shredder nicht überlastet werden kann, ist er mit einer erfindungsgemäßen Schalteinheit ausgestattet, hier mit einem Dicken-Sensor 7, die vornehmlich der Steuerung des Shredders zugeordnet ist.

In der in Figur 1 gezeigten ersten Ausführungsvariante besteht die neuartige Schalteinheit, der Dicken-Sensor 7 aus zwei parallel und mit Abstand zueinander angeordneten Zylindern, die jeweils um eine Längsachse 8 drehbar gelagert sind und mit einem Abschnitt ihrer Umfangsfläche in den Aufnahmeschlitz 4 hineinragen.
Zwischen den beiden Zylindern bildet sich dadurch ein Spalt 9, der unabhängig von der Drehposition der Zylinder in seiner Dicke im Wesentlichen konstant ist. Dieser Spalt 9 ist zudem ein Äquivalent für die konzipierte Leistung des Shredders, d.h. für die maximal mögliche Blattzahl, welche dem Schneidwalzenpaar 6 zugeführt werden darf.

Der linke Zylinder des Dicken-Sensors 7 ist der aktive Teil 10, weil er mittels eines Nocken oder Hebels 12 bei einer rotatorischen Schwenkbewegung 13 auf einen Schalter 14 einwirkt. Der Schalter 14 kann sowohl als Schließer, aber auch als Öffner eines Stromkreises oder eines elektrisch / elektronischen Steuerkreises ausgestaltet sein.
Der dem aktiven Teil 10 des Dicken-Sensors 7 gegenüberliegende Teil des Dicken-Sensors ist der passive Teil 11. Dieser Name wurde deshalb gewählt, weil das Teil 11 keine Information an eine Steuerung oder einen Elektromotor weiterleitet und lediglich das weiter gleiten des zu zerkleinernden Gutes unterstützt. Bei dem Dicken-Sensor 7 erster Bauart ist sein passives Teil 11 ebenfalls rotatorisch schwenkbeweglich angeordnet.

Wird nun beispielsweise zu viel Papier, also eine größere Anzahl von Blättern Papier als die in der Bedienungsanleitung des Shredders vorgegebene maximale Blattzahl, über den Aufnahmeschlitz 4 am Dicken-Sensor 7 vorbeigeführt, so kommt es zu Reibungskräften zwischen dem Papier und dem aktiven Teil 10, also einem Abschnitt von dessen Umfangsfläche, beziehungsweise dem passiven Teil 11, also einem Abschnitt von dessen Umfangsfläche, und die Zylinder beginnen sich zu drehen. Der aktive Teil 10 des Dicken-Sensors 7 betätigt dann den Schalter 14. Hat der Schalter 14- entweder direkt oder auch indirekt über eine Steuerung - den Antriebsmotor des Schneidwerkes 1 außer Betrieb gesetzt, so kann das zu zerkleinernde Gut (beispielsweise Papier) aus dem Aufnahmeschlitz 4 herausgezogen werden.

Wird das Signal des Schalters 14 nicht über eine Steuerung geleitet, so könnte bei einer gegenläufigen Schwenkbewegung 13 des Dicken-Sensors 7 der Motor sofort wieder anlaufen. Aus diesem Grunde ist es vorteilhaft, wenn das Signal des Schalters 14 über eine Steuerung läuft und erst nach Entnehmen des zu dicken Papierbündels und Reduzieren des Papierbündels der Schneidvorgang über einen Startbefehl erneut gestartet wird.

Das bevorzugte zweite Ausführungsbeispiel nach Figur 2 ist im Wesentlichen mit dem Gegenstand nach der Figur 1 identisch, jedoch wurde bei dem hier eingesetzten Dicken-Sensor 71 zweiter Bauart/Ausgestaltung auf den rechten, rotierenden passiven Zylinder 11 verzichtet. Anstelle dieses Zylinders 11 kann die Wandfläche des Aufnahmeschlitzes 4 mit einer senkrecht zur Bildebene sich erstreckenden Wulst versehen sein, z.B im Querschnitt gesehen ein Kreisabschnitt 111. Anstelle dieser Wulst 111 kann sich aber auch die ebene Fläche des Aufnahmeschlitzes 4 erstrecken. Auch ein sich nach unten erweiternder Keil ist denkbar. Entscheidend für die Erfindung ist lediglich, dass der Spalt 9 über die gesamte Länge des Aufnahmeschlitzes 4 - also senkrecht zur Bildebene - konstant ist.

Die bevorzugte dritte Ausführungsvariante der Erfindung nach Figur 3 weist wiederum einen kleinen Unterschied zu dem Gegenstand nach Figur 2 auf. Der aktive Teil zweiter Bauart 101 des Dicken-Sensors 72 dritter Bauart ist hier nicht mehr als vollständiger Zylinder dargestellt, also vorgesehen. Da der aktive Teil 101 nur eine kleine Schwenkbewegung 13 ausübt, ist ein vollständiger Kreisquerschnitt nicht erforderlich. Ein Winkel 16 zeigt an, dass nur ein kleiner Umfangsbereich 16 des aktiven Teils zweiter Bauart 101 erforderlich ist, um die vollständige Funktion des Dicken-Sensors 72 dritter Bauart zu realisieren.

Es sind nach der Erfindung aber auch Maßnahmen denkbar, die die Reibung zwischen dem aktiven Teil 10 oder der aktive-Teil zweiter Bauart 101 und dem zu shreddernden Gut (beispielsweise Papier) erhöhen. So kann die Zylinderoberfläche 15 beispielsweise aufgeraut sein. In einer weiteren Variante kann die Zylinderoberfläche 15 auch mit einer gummiartigen Schicht versehen sein, wobei diese Schicht aus einem aufgeschrumpften Schlauch, oder auch einem aufgeklebten Streifen bestehen kann. In einer weiteren Ausgestaltung der Zylinderoberfläche 15 kann diese mit Längsrillen versehen sein. Auch ist denkbar, dass die Zylinderoberfläche 15 mit Spikes versehen ist.

Damit nach Deaktivierung des Shredders der aktive Teil 10 bzw. der aktive Teil zweiter Bauart 101 des Dicken-Sensors 7, 71 bzw. 72 wieder in der richtigen Ausgangslage ist, kann dieser gemäß der Erfindung durch eine Rückstellkraft des Schalters 14 in Position gebracht werden.

In einer weiteren Ausgestaltung der Erfindung ist die Rückstellkraft des Schalters 14 und/oder ein auf den aktiven Teil 10 bzw. 101 einwirkendes Rückstellelement einstellbar ausgebildet. Dieses Rückstellelement, beziehungsweise das daraus resultierende Rückstellmoment kann konzentrisch zur Längsachse 8 des aktiven Teils 10 bzw. des aktiven Teils zweiter Bauart 101 angeordnet sein.

Weiterhin können einzelne, in Verbindung mit den Figuren beschriebene Merkmale bzw. Funktionsweisen für sich allein genommen eine selbständige Erfindung darstellen. Der Anmelder behält sich also vor, noch weiter bisher nur in der Beschreibung, insbesondere in Verbindung mit den Figuren offenbarte Merkmale von erfindungswesentlicher Bedeutung zu beanspruchen. Die mit der Anmeldung eingereichten Patentansprüche sind somit lediglich Formulierungsvorschläge ohne Präjudiz für die Erzielung weitergehenden Patentschutzes.
Eine nicht gezeigte, jedoch im Rahmen der beanspruchten Erfindung liegende bevorzugte Ausführungsvariante kann darin bestehen, dass im Aufnahmeschlitz 4 unterhalb des Dicken-Sensors 7 und vor dem Einzugsbereich 19 ein weiterer Sensor angeordnet ist. Dieser Sensor ist für das Einschalten des Schneidwerkes vorgesehen. Bei Anwesenheit von zugeführtem Material (Papier) in diesem Bereich erzeugt der Sensor ein Einschaltsignal für das Schneidwerk. Wenn das Material den Sensor passiert und es folgt kein weiteres Material nach, wird ein weiteres Signal für die Abschaltung der Schneidwerkes erzeugt. Dieser weitere Sensor ist mit dem Dicken-Sensor schaltungstechnisch derart gekoppelt, dass ein Signal vom Dicken-Sensor, welches zuviel zugeführtem Papier entspricht, den weiteren Sensor blockiert, so dass bei einem solchen Umstand ein Einschalten des Schneidwerkes nicht möglich ist.

Eine nicht gezeigte, jedoch im Rahmen der beanspruchten Erfindung liegende bevorzugte weitere Ausführungsvariante kann darin bestehen, dass das passive Element des Dicken-Sensors exzentrisch gelagert ist, somit kann auf einfache Weise der Spalt, d.h. seine Dicke, auf die unterschiedlichen Grenzwerte für Papiermengen / Stapeldicken der verschiedenen Sicherheitsstufen und Schnittbreiten von Shredder / Aktenvernichter eingestellt werden. Hierdurch kann auch der Wiederholteilgrad im Fertigungsprozess der Shredder erhöht und somit die Fertigungskosten gesenkt werden.

Eine nicht gezeigte Ausführungsvariante der Erfindung ist, dass die erfindungsgemäße Schalteinheit in einem Aufnahmeschlitz eines Schneidwerkes eines Aktenvernichters / Shredders angeordnet ist, welcher für die Zufuhr von Datenträgern in Form von DVDs, CD-ROMs, Disketten oder dergleichen flächenförmigen Datenträgern vorgesehen ist.

### Bezugsziffernverzeichnis:

- 1: Schneidwerk
- 2: Gehäuse
- 2a: oberer Abschnitt (von Position 2)
- 3: unterer Abschnitt (von Position 2)
- 4: Aufnahmeschlitz
- 5: Austrittsöffnung (an bzw. von Pos. 6)
- 6: Schneidwalzenpaar
- 7: Dicken-Sensor (erster Bauart/Ausgestaltung)
71 Dicken-Sensor (zweiter Bauart/Ausgestaltung)
72 Dicken-Sensor (dritter Bauart/Ausgestaltung)
- 8: Längsachse
- 9: Spalt (Spaltdicke)
- 10: aktiver Teil des Dicken-Sensors
(schwenkbeweglich, rotatorisch)
- 101: aktiver Teil zweiter Bauart des Dicken-Sensors (schwenkbeweglich, rotatorisch)
- 11: passiver Teil des Dicken-Sensors
(schwenkbeweglich, rotatorisch)
- 111: passiver Teil des Dicken-Sensors (Wulst; (Kreisabschnitt feststehend; für Pos. 71)
- 12: Nocken oder Hebel
- 13: Schwenkbewegung des Dicken-Sensors (von Pos. 10)
- 14: Schalter
- 15: Zylinderfläche
- 16: Umfangsbereich
- 17: Drehrichtung beim Schneiden
- 18: Schalterbewegung
- 19: Einzugsbereich (Eingangsbereich von Position 6)

## Patentansprüche

1. Shredder mit einem oben angeordneten Schneidwerk (1) und einem darunter befindlichen Auffangbehälter, bestehend im Wesentlichen aus den folgenden Merkmalen:
- das Schneidwerk (1) weist im oberen Abschnitt (2a) des Gehäuses (2) einen Aufnahmeschlitz (4) für das zu zerkleinernde Gut auf;
- das Schneidwerk (1) weist an einer Unterseite seines unteren Abschnittes (3) seines Gehäuses (2) eine Austrittsöffnung (5) für das zerkleinerte Gut auf;
- zwischen dem Aufnahmeschlitz (4) und der Austrittsöffnung (5) befindet sich ein elektromotorisch angetriebenes Schneidwalzenpaar (6);
- zwischen der Oberseite des Gehäuses (2) des Schneidwerkes (1) und dem Einzugsbereich (19) des Schneidwalzenpaares (6) ist ein Dicken-Sensor (7) für das zu zerkleinernde Gut angeordnet;
- der Dicken-Sensor (7) ragt in den Aufnahmeschlitz (4) hinein und
- ist um eine ortsfeste Längsachse (8) - die parallel zum Aufnahmeschlitz (4) verläuft - schwenkbar angeordnet;
**dadurch gekennzeichnet, dass**
ein Spalt (9) - der von einem aktiven Teil (10; 101) und einem passiven Teil (11; 111) des Dicken-Sensors (7; 71; 72) gebildet wird - bei einer möglichen Schwenkbewegung (13) des aktiven Teils (10; 101) und/oder des passiven Teils (11) im Wesentlichen konstant bleibt.

2. Shredder nach Anspruch 1,
**dadurch gekennzeichnet, dass**
zumindest der aktive Teil (10; 101) des Dicken-Sensor (7), zumindest in dem Umfangsabschnitt, der in den Aufnahmeschlitz (4) hineinragt, als Zylinderfläche (15) ausgebildet ist.

3. Shredder nach Anspruch 1 oder 2,
**dadurch gekennzeichnet, dass**
der passive Teil (111) des Dickensensors (71; 72) als starre, nichtrotierende Fläche ausgebildet ist.

4. Shredder nach Anspruch 1 oder 2,
**dadurch gekennzeichnet, dass**
der passive Teil (11; 111) des Dicken-Sensors (7; 71), zumindest in dem Umfangsabschnitt, der in den Aufnahmeschlitz (4) hineinragt, als Zylinderfläche (15) ausgebildet ist.

5. Shredder nach mindestens einem der Ansprüche 1 bis 4, **dadurch gekennzeichnet, dass**
der aktive Teil (10; 101) des Dicken-Sensors (7; 71; 72) über einen Nocken oder Hebel (12) verfügt, der bei der Schwenkbewegung (13) des Dicken-Sensors (7; 71; 72) einen Schalter (14) betätigt, wodurch das Schneidwerk (1) - zumindest mittelbar - elektrisch deaktiviert wird.

6. Shredder nach mindestens einem der Ansprüche 1 bis 5, **dadurch gekennzeichnet, dass**
zumindest die dem Aufnahmeschlitz (4) zugewandte Zylinderoberfläche (15) des Dicken-Sensors (7; 71; 72) mit einer Oberfläche ausgestattet ist, die den Reibwert zwischen zu zerkleinerndem Gut und dem aktiven Teil (10; 101) des Dicken-Sensors (7; 71; 72) erhöht.

7. Shredder nach Anspruch 6,
**dadurch gekennzeichnet, dass**
die Zylinderoberfläche (15) aufgeraut ist.

8. Shredder nach Anspruch 6,
**dadurch gekennzeichnet, dass**
die Zylinderoberfläche (15) mit einer gummiartigen Schicht versehen ist.

9. Shredder nach Anspruch 6,
**dadurch gekennzeichnet, dass**
die Zylinderoberfläche (15) mit Längsrillen versehen ist.

10. Shredder nach Anspruch 6, **dadurch gekennzeichnet, dass** die Zylinderoberfläche (15) mit Spikes versehen ist.

11. Shredder nach mindestens einem Ansprüche 5 bis 10,
**dadurch gekennzeichnet, dass**
die Rückstellkraft des Schalters (14) - nach Entfernung des zu dicken Gutes - auch den aktiven Teil (10; 101) des
Dicken-Sensors (7; 71, 72) rotatorisch zurückschwenkt.

12. Shredder nach mindestens einem Ansprüche 5 bis 10,
**dadurch gekennzeichnet, dass**
die Rückstellkraft des Schalters (14) oder auch ein Rückstellmoment in dem aktiven Teil (10; 101) des Dickensensors (7; 71; 72), einstellbar ausgebildet ist.

## Claims

1. Shredder having a cutting unit (1) mounted at the top and a collecting container disposed underneath, substantially comprising the following features:
- the cutting unit (1) has a receiving slot (4) for the material to be shredded in the top section (2a) of the housing (2);
- the cutting unit (1) has an outlet opening (5) for the shredded material on a bottom face of its bottom section (3) of its housing (2);
- a cutting roller pair (6) driven by an electric motor is disposed between the receiving slot (4) and the outlet opening (5);
- a thickness sensor (7) for the material to be shredded is disposed between the top face of the housing (2) of the cutting unit (1) and the intake region (19) of the cutting roller pair (6) ;
- the thickness sensor (7) extends into the receiving slot (4) and
- is mounted so as to be pivotable about a stationary longitudinal axis (8) - which extends parallel with the receiving slot (4);
**characterised in that**
a gap (9) - which is formed by an active part (10; 101) and a passive part (11; 111) of the thickness sensor (7; 71; 72) - remains substantially constant in the event of a possible pivoting movement (13) of the active part (10; 101) and/or the passive part (11).

2. Shredder as claimed in claim 1,
**characterised in that**
at least the active part (10; 101) of the thickness sensor (7) is formed by a cylinder surface (15), at least in the circumferential section which extends into the receiving slot (4).

3. Shredder as claimed in claim 1 or 2,
**characterised in that**
the passive part (111) of the thickness sensor (71; 72) is formed by a rigid, non-rotating face.

4. Shredder as claimed in claim 1 or 2,
**characterised in that**
the passive part (11; 111) of the thickness sensor (7; 71) is formed by a cylinder surface (15), at least in the circumferential section which extends into the receiving slot (4).

5. Shredder as claimed in at least one of claims 1 to 4, **characterised in that**
the active part (10; 101) of the thickness sensor (7; 71; 72) has a cam or lever (12) which actuates a switch (14) during the pivoting movement (13) of the thickness sensor (7; 71; 72), as a result of which the cutting unit (1) is electrically deactivated - at least indirectly.

6. Shredder as claimed in at least one of claims 1 to 5, **characterised in that**
at least the cylinder surface (15) of the thickness sensor (7; 71; 72) facing the receiving slot (4) is provided with a surface which increases the coefficient of friction between material to be shredded and the active part (10; 101) of the thickness sensor (7; 71; 72).

7. Shredder as claimed in claim 6,
**characterised in that**
the cylinder surface (15) is roughened.

8. Shredder as claimed in claim 6,
**characterised in that**
the cylinder surface (15) is provided with a rubber-like layer.

9. Shredder as claimed in claim 6,
**characterised in that**
the cylinder surface (15) is provided with longitudinal grooves.

10. Shredder as claimed in claim 6,
**characterised in that**
the cylinder surface (15) is provided with spikes.

11. Shredder as claimed in at least one of claims 5 to 10, **characterised in that**
the restoring force of the switch (14) - after removing too thick material - also pivots the active part (10; 101) of the thickness sensor (7; 71; 72) back in rotation.

12. Shredder as claimed in at least one of claims 5 to 10, **characterised in that**
the restoring force of the switch (14) or a restoring moment in the active part (10; 101) of the thickness sensor (7; 71; 72) is of an adjustable configuration.

## Revendications

1. Déchiqueteuse ou destructrice équipée d'un mécanisme de coupe (1) disposé en partie haute et d'un récipient collecteur sous-jacent, dotée pour l'essentiel des caractéristiques suivantes :
- le mécanisme de coupe (1) est muni, dans la région supérieure (2a) du boîtier (2), d'une fente réceptrice (4) destinée à la matière devant être fragmentée ;
- ledit mécanisme de coupe (1) est pourvu, à une face inférieure de la région inférieure (3) de son boîtier (2), d'un orifice de sortie (5) destiné à la matière fragmentée ;
- une paire de cylindres sectionneurs (6), entraînée par moteur électrique, est interposée entre ladite fente réceptrice (4) et ledit orifice de sortie (5) ;
- un capteur d'épaisseurs (7), dédié à ladite matière à fragmenter, est interposé entre la face supérieure dudit boîtier (2) du mécanisme de coupe (1) et la zone d'entrée (19) de ladite paire de cylindres sectionneurs (6) ;
- ledit capteur d'épaisseurs (7) pénètre dans ladite fente réceptrice (4) et
- est agencé à pivotement autour d'un axe longitudinal fixe (8) - s'étendant parallèlement à ladite fente réceptrice (4) - ;
**caractérisée par le fait**
**qu'**un interstice (9) - formé d'une partie active (10 ; 101) et d'une partie passive (11 ; 111) du capteur d'épaisseurs (7 ; 71 ; 72) - demeure pour l'essentiel constant lors d'un potentiel mouvement pivotant (13) de ladite partie active (10 ; 101) et/ou de ladite partie passive (11).

2. Déchiqueteuse selon la revendication 1,
**caractérisée par le fait**
**qu'**au moins la partie active (10 ; 101) du capteur d'épaisseurs (7) est réalisée sous la forme d'une surface cylindrique (15), au moins dans la région périphérique pénétrant dans la fente réceptrice (4).

3. Déchiqueteuse selon la revendication 1 ou 2,
**caractérisée par le fait que**
la partie passive (111) du capteur d'épaisseurs (71 ; 72) est réalisée sous la forme d'une surface rigide non rotative.

4. Déchiqueteuse selon la revendication 1 ou 2,
**caractérisée par le fait que**
la partie passive (11 ; 111) du capteur d'épaisseurs (7 ; 71) est réalisée sous la forme d'une surface cylindrique (15), au moins dans la région périphérique pénétrant dans la fente réceptrice (4).

5. Déchiqueteuse selon au moins l'une des revendications 1 à 4,
**caractérisée par le fait que**
la partie active (10 ; 101) du capteur d'épaisseurs (7 ; 71 ; 72) est pourvue d'une came ou d'un levier (12) qui actionne un interrupteur (14), au cours du mouvement pivotant (13) dudit capteur d'épaisseurs (7 ; 71 ; 72), provoquant ainsi - au moins indirectement - une désactivation électrique du mécanisme de coupe (1).

6. Déchiqueteuse selon au moins l'une des revendications 1 à 5,
**caractérisée par le fait**
**qu'**au moins la surface cylindrique (15) du capteur d'épaisseurs (7 ; 71 ; 72), tournée vers la fente réceptrice (4), est munie d'une surface accroissant le coefficient de frottement entre de la matière, devant être fragmentée, et la partie active (10 ; 101) dudit capteur d'épaisseurs (7 ; 71 ; 72).

7. Déchiqueteuse selon la revendication 6,
**caractérisée par le fait que**
la surface cylindrique (15) est rendue rugueuse.

8. Déchiqueteuse selon la revendication 6,
**caractérisée par le fait que**
la surface cylindrique (15) est munie d'une couche du type caoutchouc.

9. Déchiqueteuse selon la revendication 6,
**caractérisée par le fait que**
la surface cylindrique (15) est dotée de striures longitudinales.

10. Déchiqueteuse selon la revendication 6,
**caractérisée par le fait que**
la surface cylindrique (15) est pourvue de picots.

11. Déchiqueteuse selon au moins l'une des revendications 5 à 10,
**caractérisée par le fait que**
la force de rappel de l'interrupteur (14) imprime également, par rotation, un pivotement rétrograde à la partie active (10 ; 101) du capteur d'épaisseurs (7 ; 71 ; 72) - après enlèvement de la matière trop épaisse -.

12. Déchiqueteuse selon au moins l'une des revendications 5 à 10,
**caractérisée par le fait que**
la force de rappel de l'interrupteur (14), ou bien également un couple de rappel agissant dans la partie active (10 ; 101) du capteur d'épaisseurs (7 ; 71 ; 72), est de conception réglable.
